# EUROPÄISCHE PATENTSCHRIFT

(11) **EP 0 235 541 B1**
(45) Veröffentlichungstag und Bekanntmachung des Hinweises auf die Patenterteilung: **11.01.1989**
(21) Anmeldenummer: 87100899.1
(22) Anmeldetag: 23.01.1987
(51) Int. Cl.: F41D 11/02

(54) **Vorrichtung zur Begrenzung des Schusssektors in Elevation an einer automatischen Feuerwaffe**
Arrangements in automatic fire arms for restricting the elevation angle
Dispositif pour limiter l'angle d'élévation d'une arme à feu automatique

(30) Priorität: 04.03.1986 CH 879/86
(43) Veröffentlichungstag der Anmeldung: 09.09.1987
(73) Patentinhaber: Werkzeugmaschinenfabrik Oerlikon-Bührle AG, 8050 Zürich (CH)
(72) Erfinder: Schoch, Carlos, Dipl. Tech. TS, CH-8162 Steinmaur (CH); Airio, Arto, Ing. HTL., CH-5415 Nussbaumen (CH)

(56) Entgegenhaltungen:
- FR-A- 2 194 938
- US-A- 2 196 269
- US-A- 2 483 385
- US-A- 2 582 225

## Beschreibung

Die Erfindung betrifft eine Vorrichtung zur Begrenzung des Schusssektors in Elevation an einer automatischen Feuerwaffe mit einem elektrischen Abzug und einem mechanischen Abzug und mit einem Schalter zum Ausschalten des elektrischen Abzuges sowie mit Sperrmitteln zum Ausschalten des mechanischen Abzuges, sobald die Feuerwaffe einen gegebenen Elevationswinkel überschreitet.

Bei einer bekannten Vorrichtung dieser Art (siehe US-A 2 483 385) wird der elektrische Abzug ausgeschaltet, wenn entweder ein gegebener Azimutwinkel oder ein gegebener Elevationswinkel von der Feuerwaffe überschritten wird.

Bei einer anderen bekannten Vorrichtung dieser Art (siehe US-A 2 582 225) wird einerseits ein elektrisch und andererseits ein mechanisch betätigbarer Abzug ausgeschaltet, wenn entweder ein gegebener Azimutwinkel oder ein gegebener Elevationswinkel von der Feuerwaffe überschritten wird.

Diese bekannten Vorrichtungen sind vor allem dann nützlich, wenn der jeweils zulässige Elevationswinkel vom Azimutwinkel abhängig ist und umgekehrt. Dies ist der Fall, wenn eine Feuerwaffe sich in der Nähe von Häusern befindet, auf die nicht geschossen werden darf, oder wenn bei einer Bordkanone der Schusssektor so eingeschränkt werden muss, dass Teile des Flugzeuges, auf dem sich die Waffe befindet, nicht getroffen werden können.

Falls nur eine Begrenzung des Schusssektors in Elevation erforderlich ist, unabhängig vom Azimutwinkel, kann die Vorrichtung wesentlich einfacher gestaltet werden. Insbesondere lässt sich diese Vorrichtung wesentlich vereinfachen, wenn nicht bei maximaler Elevation geschossen werden soll. Diese Vorrichtung soll sich insbesondere für Waffen eignen, die unabhängig voneinander sowohl über einen mechanischen als auch über einen elektrischen Abzug abgefeuert werden können. Eine solche Feuerwaffe weist z.B. einen vor- und zurücklaufenden Verschluss auf, der in seiner hintersten Stellung durch eine Klinke gegen die Kraft einer Vorholfeder gehalten wird. Dieser Verschluss besitzt einen Zündstift, der beim Vorlauf des Verschlusses die Patrone ansticht. Ferner ist bei dieser Feuerwaffe eine Anstechsperre vorhanden. Diese Anstechsperre besitzt ein Fangglied, welches in seiner Fangstellung in den Weg des Verschlusses hineinragt und durch ein Sperrglied hinterstellbar ist, zum Fangen des Verschlusses kurz vor seiner Zündstellung. Ferner ist ein zweites durch das genannte Sperrglied hinterstellbares Fangglied angeordnet, welches bei seiner Hinterstellung entgegen der Kraft einer ersten Feder in den Weg des Verschlusses bewegt wird. Diese Anstechsperre ist in der CH-PS 556 524 (siehe auch FR-A 2 194 938) ausführlich beschrieben und wird daher hier nicht näher erläutert.

Die Aufgabe, welche mit der vorliegenden Erfindung gelöst werden soll, besteht in der Schaffung einer Vorrichtung zur Begrenzung des Schusssektors, welche das Abfeuern der Waffe nicht nur durch den elektrischen Abzug, sondern auch durch den mechanischen Abzug verhindert.

Diese Aufgabe wird erfindungsgemäss dadurch gelöst, dass die Sperrmittel durch eine Anstechsperre gebildet werden und dass an der höhenrichtbaren Feuerwaffe eine Kurvenrolle sowie eine ortsfeste Auflaufkurve angeordnet ist, so dass beim Schwenken der Feuerwaffe, bei einem gegebenen Elevationswinkel, die Kurvenrolle gegen die ortsfeste Auflaufkurve stösst und die Anstechsperre einschaltet.

Ein Ausführungsbeispiel der Vorrichtung zur Begrenzung des Schusssektors, d.h. des Elevationswinkels, in dem nicht geschossen werden kann, ist im folgenden anhand der beigefügten Zeichnung ausführlich beschrieben. Die einzige Figur der Zeichnung zeigt in schematischer Darstellung sämtliche Teile der erfindungsgemässen Vorrichtung.

Gemäss dieser einzigen Figur ist am Waffenrohr einer nicht dargestellten Feuerwaffe ein um die Schildzapfenachse 11 schwenkbarer Hebel 10 derart befestigt, dass er beim Schwenken der Waffe um den selben Elevationswinkel wie das Waffenrohr geschwenkt wird. An diesem Hebel 10 ist ein Winkelhebel 12 schwenkbar angelenkt, an dem eine Kurvenrolle 13 drehbar gelagert ist. Diese Kurvenrolle 13 kann auf eine Auflaufkurve 14 auflaufen, wenn das Waffenrohr um die Elevationsachse geschwenkt wird, wodurch der Winkelhebel 12 um seine Achse 15 verschwenkt wird. Die Auflaufkurve 14 ist ortsfest aber einstellbar an einem nicht um die Elevationsachse schwenkbaren Teil der Waffe befestigt, derart, dass bei einem wählbaren Elevationswinkel die Kurvenrolle 13 auf die Auflaufkurve 14 aufläuft und dabei den Winkelhebel 12 verschwenkt. Am Winkelhebel 12 ist ein Kabel 16 befestigt, das über zwei ortsfest gelagerte Umlenkrollen 17 und 18 geführt ist. Dieses Kabel 16 ist an einem Schieber 19 befestigt, an dem zwei Stangen 20 befestigt sind, welche in einem ortsfesten Träger 21 verschiebbar gelagert sind. An jeder dieser beiden Stangen 20 sind drei Anschläge 22, 23 und 24 befestigt. Ferner sind auf den beiden Stangen 20 zwei Schlitten 25 und 26 verschiebbar gelagert. Zwischen den erwähnten obersten Anschlägen 22 und dem Schlitten 25 sind zwei Federn 27 und zwischen den erwähnten mittleren Anschlägen 23 und dem anderen Schlitten 26 sind zwei weitere Federn 28 angeordnet. Schliesslich sind zwischen den genannten untersten Anschlägen 24 und dem Träger 21 nochmals zwei Federn 29 angeordnet. Diese untersten Federn 29 haben das Bestreben die Stangen 20 entgegen der Richtung des Pfeiles A nach oben zu schieben. Die Federn 29 werden komprimiert, wenn am Kabel 16 gezogen wird. Die Federn 27 haben das Bestreben, den Schlitten 25 gegen die Anschläge 23 zu drücken, und die Federn 28 haben das Bestreben, den Schlitten 26 gegen die Anschläge 24 zu drücken.

Auf den beiden Schlitten 25 und 26 stützen sich je eine Kurvenrolle 30 und 31 ab, welche an je einem Winkelhebel 32 und 33 drehbar angelenkt sind. Die beiden Winkelhebel 32 und 33 sind um je eine rücklaufbewegliche Achse 34 und 35 schwenkbar gelagert.

Es ist noch darauf hinzuweisen, dass sich die Waffe bei jedem Schuss zurückbewegt. Der Träger 21 mit den Stangen 20 bewegt sich jedoch nicht zurück. Die an der Waffe schwenkbar angelenkten Winkelhebel 32, 33 bewegen sich jedoch auch zurück, dabei rollen die Kurvenrollen 30 und 31 auf den Schlitten 25 und 26 hin und zurück.

Die beiden Winkelhebel 32 und 33 dienen zur Betätigung von zwei mit Auflaufkurven 36 und 37 versehenen Stangen 38 und 39. Diese Stangen 38 und 39 sind verschiebbar gelagert und werden durch Federn 40 und 41 gegen die Winkelhebel 32 und 33 gedrückt. Die Auflaufkurven 36 und 37 dienen zum Verschieben von Anstechsperren 42 und 43. Die vertikal verschiebbaren Anstechsperren 42 und 43 verhindern den Vorlauf je eines Verschlusses 44 und 45. Die beiden Verschlüsse 44 und 45 werden durch je eine Klinke 46 und 47 in ihrer hintersten Stellung gehalten. Zur Betätigung der beiden Klinken 46 und 47 sind je ein Elektromagnet 48 und 49 vorgesehen. Diese beiden Elektromagnete 48 und 49 sind durch einen gemeinsamen Schalter 50 betätigbar. Am bereits erwähnten Hebel 10 ist eine Steuerwelle 51 verschiebbar befestigt, durch welche beim Verschwenken des Hebels 10 der Schalter 50 betätigbar ist. Diese Steuerwelle 51 stützt sich auf dem Winkelhebel 12 ab. Beim Auflaufen der Rolle 13 auf die Auflaufkurve 14 wird über den Winkelhebel 12 die Steuerwelle 51 verschoben und der Schalter 50 geöffnet. Zur Freigabe des Verschlusses 44, 45, d.h. zum Auslösen des Feuers, dient ein Abzug 52. Ausserdem kann das Feuer mit einem elektrischen Abzug, z.B. einem Schalter 53, ausgelöst werden.

Die Wirkungsweise der beschriebenen Vorrichtung ist wie folgt:

Damit die beschriebene Feuerwaffe schussbereit ist, muss der Verschluss 45 gespannt werden, d.h. er muss aus seiner vordersten Stellung, entgegen der Kraft einer nicht dargestellten Vorholfeder, soweit nach rechts verschoben werden, bis die Klinke 47 in eine Aussparung 54 des Verschlusses 45 einrasten kann. Der Verschluss 44 ist bereits gespannt worden, und die Klinke 46 ist in die Aussparung 54 des Verschlusses 44 eingerastet. Das Feuer kann nun wahlweise durch den Abzug 52 oder durch den Schalter 53 wie folgt ausgelöst werden: 1. Falls das Feuer durch Schliessen des Schalters 53 ausgelöst wird, werden die beiden Elektromagnete 48 und 49 erregt und stossen die Klinken 46 und 47 aus der Aussparung 54 der beiden Verschlüsse 44 und 45 heraus. Die Verschlüsse 44, 45 bewegen sich unter der Kraft der Vorholfeder nach vorne und lösen je einen einzelnen Schuss oder ein Seriefeuer aus, je nachdem, ob die Feuerwaffe auf Einzelschuss oder Seriefeuer programmiert ist. Falls die Waffe jedoch über einen zulässigen Elevationswinkel geschwenkt wird, stösst die Rolle 13 gegen die Auflaufkurve 14, wodurch der Winkelhebel 12 verschwenkt wird und die Steuerwelle 51 verschoben wird und den Schalter 50 öffnet. Die beiden Elektromagnete 48, 49 sind dann nicht mehr erregt und weder ein Einzelschuss noch ein Seriefeuer ist möglich. Falls die Waffe während eines Seriefeuers über den zulässigen Elevationswinkel geschwenkt wird, wird das Seriefeuer unterbrochen.

Falls das Feuer durch Betätigen des Abzuges 52 ausgelöst wird, werden die beiden Klinken 46 und 47 in jedem Falle aus der Aussparung 54 der beiden Verschlüsse 44 und 45 herausgeschwenkt. Die Verschlüsse bewegen sich unter der Kraft der Vorholfeder nach vorne und lösen einen einzelnen Schuss oder ein Seriefeuer aus, je nachdem, ob die Feuerwaffe auf Einzelschuss oder Seriefeuer programmiert ist. Falls die Waffe jedoch über einen zulässigen Elevationswinkel geschwenkt wird, stösst die Rolle 13 gegen die Auflaufkurve 14, wodurch der Winkelhebel 12 verschwenkt wird und über das Kabel 16 der Schieber 19 mit den Stangen 20 gegen die Kraft der Feder 29 verschoben wird. Die Anschläge 23 und 24 an den Stangen verschieben sich somit ebenfalls (in der Zeichnung nach unten), und die Federn 27 und 28 können die Schlitten 25 und 26 verschieben. Somit werden auch die Winkelhebel 32 und 33 im Gegenuhrzeigersinne verschwenkt und verschieben die Stangen 38, 39, entgegen der Kraft der Federn 40, 41, nach rechts. Dabei werden über die Auflaufkurven 36 und 37 die beiden Anstechsperren 42 und 43 in die Bahn der Verschlüsse 44, 45 geschoben. Die Verschlüsse 44 und 45 sind daher nicht mehr in der Lage, eine Patrone anzustechen. Ein Seriefeuer wird unterbrochen und ein Einzelfeuer wird verhindert.

## Patentansprüche

1. Vorrichtung zur Begrenzung des Schusssektors in Elevation an einer automatischen Feuerwaffe, mit einem elektrischen Abzug (53) und mit einem mechanischen Abzug (52) und mit einem Schalter (50) zum Ausschalten des elektrischen Abzuges (53), sowie mit Sperrmitteln (42, 43) zum Ausschalten des mechanischen Abzuges (52), sobald die Feuerwaffe einen gegebenen Elevationswinkel überschreitet, dadurch gekennzeichnet, dass die Sperrmittel durch eine Anstechsperre (42, 43) gebildet werden, und dass an der höhenrichtbaren Feuerwaffe eine Kurvenrolle (13) sowie eine ortsfeste Auflaufkurve (14) angeordnet ist, sodass beim Schwenken der Feuerwaffe bei einem gegebenen Elevationswinkel die Kurvenrolle (13) gegen die ortsfeste Auflaufkurve (14) stösst und die Anstechsperre (42, 43) einschaltet.

2. Vorrichtung nach Anspruch 1, dadurch gekennzeichnet, dass die Schaltorgane ein Kabel (16) aufweisen zur Verschiebung eines Schlittens (25, 26) entgegen der Kraft einer Feder (29).

3. Vorrichtung nach Anspruch 2, dadurch gekennzeichnet, dass der Schlitten (25, 26) eine Führungsfläche aufweist, auf der sich eine Rolle (30, 31) abstützt, die an einem Winkelhebel (32, 33) angelenkt ist, der um eine rücklaufbewegliche Schwenkachse (34, 35) gelagert ist, und dass sich auf dem Winkelhebel (32, 33) eine federbelastete Stange (38, 39) abstützt, die eine Auflaufkurve (36, 37) aufweist.

4. Vorrichtung nach Anspruch 1, dadurch gekennzeichnet, dass der elektrische Abzug einen Elektromagneten (48, 49) aufweist zur Betätigung einer Klinke (46, 47), welche den Verschluss (44, 45) in seiner hintersten Stellung hält und dass der Elektromagnet (48, 49) mit einem Schalter (50) verbunden ist, der durch die Kurvenrolle (13) und die Auflaufkurve (14) über den Winkelhebel (12) und eine Steuerwelle (51) betätigbar ist.

## Revendications

Dispositif pour limiter le secteur de tir en élévation d'une arme à feu automatique comportant une gâchette électrique (53) et une gâchette mécanique (52) ainsi qu'un interrupteur (50) pour mettre hors service la gâchette électrique (53) ainsi que des moyens de blocage (42, 43) pour bloquer la gâchette mécanique (52) dès que l'arme à feu dépasse un angle d'élévation prédéterminé, dispositif caractérisé en ce que les moyens de blocage sont constitués par un verrou de percussion (42, 43) et l'arme à feu réglable en hauteur porte un galet suiveur de courbe (13) ainsi qu'une courbe d'attaque (14) fixe, si bien que lors du basculement de l'arme à feu, pour un angle d'élévation déterminé, le galet suiveur de courbe (13) bute contre la courbe d'attaque (14) fixe et met en oeuvre le verrou de percussion (42, 43).

Dispositif selon la revendication 1, caractérisé en ce que les organes de commutation comprennent un câble (16) pour déplacer un chariot (25, 26) contre la force développée par un ressort (29).

Dispositif selon la revendication 2, caractérisé en ce que le chariot (25, 26) comporte une surface de guidage sur laquelle s'appuie un galet (30, 31) monté articulé sur un levier coudé (32, 33), ce dernier étant lui-même monté autour d'un axe de basculement (34, 35) mobile en recul et en ce qu'une tige (38, 39) chargée par un ressort s'appuie contre le levier coudé (32, 33), tige qui comporte une courbe d'attaque (36, 37).

Dispositif selon la revendication 1, caractérisé en ce que la gâchette électrique comporte un électro-aimant (48, 49) pour actionner un verrou (46, 47) qui maintient la culasse (44, 45) dans sa position la plus en arrière et en ce que l'électro-aimant (48, 49) est relié à un interrupteur (50) qui est actionné par le galet-suiveur de courbe (13) et par la courbe d'attaque (14) par l'intermédiaire d'un levier coudé (12) et d'un axe de commande (51).

## Claims

1. Arrangement for limiting the field of fire in elevation on an automatic firearm, having an electrical trigger (53) and a mechanical trigger (52) and having a switch (50) for disconnecting the electrical trigger (53), as well as locking means (42, 43) for disconnecting the mechanical trigger (52), as soon as the firearm exceeds a given angle of elevation, characterised in that the locking means are constituted by a broach lock (42, 43), and that on the elevatable gun there are arranged a cam roller (13) and a fixed lifting flank (14), with the result that when the gun is swung, at a given elevation angle the cam roller (13) strikes the fixed lifting flank (14) and activates the broach lock (42, 43).

2. Arrangement according to claim 1, characterised in that the control elements incorporate a cable (16) to shift a cradle (25, 26) against the force of a spring (29).

3. Arrangement according to claim 2, characterised in that the cradle (25, 26) has a guide face on which is supported a roller (30, 31) hinged on a bell-crank lever (32, 33) pivoted on a reversible swivel axis (34, 35), and that a spring-loaded rod (38, 39) is supported on the bell-crank lever (32, 33) and has a lifting flank (36, 37).

4. Arrangement according to claim 1, characterised in that the electrical trigger has an electromagnet (48, 49) for actuating a pawl (46, 47) which holds the breech (44, 45) in its rearmost position, and that the electromagnet (48, 49) is connected to a switch (50) which can be operated by the cam roller (13) and the lifting flank (14) via the bell-crank lever (12) and a control shaft (51).
